# EUROPÄISCHE PATENTSCHRIFT

(11) **EP 2 691 716 B1**
(45) Veröffentlichungstag und Bekanntmachung des Hinweises auf die Patenterteilung: **05.08.2015**
(21) Anmeldenummer: 12709858.0
(22) Anmeldetag: 15.03.2012
(51) Int. Cl.: F25D 23/12

(54) **HAUSHALTSKÄLTEGERÄT**
DOMESTIC REFRIGERATOR
APPAREIL FRIGORIFIQUE MÉNAGER

(30) Priorität: 28.03.2011 DE 102011006246
(43) Veröffentlichungstag der Anmeldung: 05.02.2014
(73) Patentinhaber: BSH Hausgeräte GmbH, 81739 München (DE)
(72) Erfinder: HOPF, Markus, 73431 Aalen (DE); KEMPFLE, Stephan, 89352 Ellzee (DE); SCHMIDT, Gerald, 89547 Gerstetten (DE); WERNER, Hans Peter, 89537 Giengen (DE)
(86) Internationale Anmeldenummer: PCT/EP2012/054579
(87) Internationale Veröffentlichungsnummer: WO 2012/130626

(56) Entgegenhaltungen:
- EP-A1- 1 974 802
- WO-A1-03/098136
- DE-U1- 20 011 682
- US-A1- 2005 133 531

## Beschreibung

Die Erfindung betrifft ein Haushaltskältegerät, aufweisend einen wärmeisolierten Innenbehälter mit einem kühlbaren Innenraum für Kühlgut, ein zum Verschließen des Innenraums vorgesehenes wärmeisoliertes Türblatt mit einer Außenseite und einer dem Innenraum zugewandten Innenseite und eine Karbonisierungseinrichtung für Getränke.

Die KR 100840436 B1 betrifft ein Kältegerät mit einem Druckbehälter für Gas zur Karbonisierung, um Getränke geschmacklich zu verbessern. Das Kältegerät, das mit einem Druckbehälter für Gas zur Karbonisierung ausgestattet ist, umfasst ein Behälterteil, um darin ein Getränk aufzunehmen, wobei das Behälterteil mit einem Deckelteil geöffnet und geschlossen werden kann. Ein Behälteraufnahmebereich weist einen Aufnahmebereich zur Aufnahme des Behälterteils, eine Kühleinheit, die zum Kühlen des Behälterteils seitlich des Behälteraufnahmebereichs angeordnet ist und einen Behälter für Gas zur Karbonisierung auf, der zum Einblasen von Karbonisierungsgas in das Behälterteil an der anderen Seite des Behälteraufnahmebereichs angeordnet ist. Das Deckelteil ist an einer Seite eines oberen Bereichs des Behälterteils montiert und weist eine Öffnerplatte auf, die in vertikaler Richtung verlagerbar ist und dabei den mittleren Bereich des Deckelteils beaufschlagt, um einen Auslass des Behälterteils zu schließen.

Die DE 200 11 682 U1 offenbart eine Vorrichtung zum Herstellen von mit Kohlendioxid versetztem Tafelwasser wobei dem Wasser mittels einer Mischeinrichtung Kohlendioxid zugeführt wird, und die Vorrichtung in die Kirhlschranktür eines Kühlschranks integriert ist

Bei der EP 1 974 802 wird Wasser über einen Wassernetzanschluss aus einem externen Wassemetz zugeführt.

Die WO 03/098136 A1 offenbart ein Kältegerät mit einer Tür, an der ein Wasserbehälter und ein Karbonisierungszylinder vorgesehen ist.

Die US 2005/133531 A1 offenbar, dass Teile einer Karbonisierungseinrichtung offen an einer Oberfläche der Innenseite des Türblatts angeordnet sind.

Der Erfindung liegt die Aufgabe zugrunde, Bedienkomfort und Nutzbarkeit eines Haushaltskältegeräts mit einer Karbonisierungseinrichtung für Getränke zu verbessern.

Die Lösung dieser Aufgabe erfolgt mit einem Haushaltskältegerät, aufweisend einen wärmeisolierten Innenbehälter mit einem kühlbaren Innenraum für Kühlgut, ein zum Verschließen des Innenraums vorgesehenes wärmeisoliertes Türblatt mit einer Außenseite und einer dem Innenraum zugewandten Innenseite, und eine Karbonisierungseinrichtung für Getränke, bei dem die Karbonisierungseinrichtung einen Gasbehälter, eine Mischeinrichtung und einen Getränkebehälter umfasst und an der Innenseite des Türblatts angeordnet ist, wobei die Innenseite des Türblatts eine Innenhaut mit einem Ausschnitt aufweist, dem zur Bildung eines Aufnahmeraums für die Karbonisierungseinrichtung ein Hinterlegteil zugeordnet ist, das durch Hinterschäumen mit Wärmeisoliermaterial mit der Innenhaut des Türblatts verbunden ist und der Aufnahmeraum eine Abdeckung aufweist

Die Komponenten der Karbonisierungseinrichtung können dabei kompakt und gemeinsam untergebracht sein, sodass Leitungswege reduziert werden und die Komponenten der Karbonisierungseinrichtung gut zugänglich sind, beispielsweise für einen Austausch des Gasbehälters, ohne dass Kühlgut aus dem Innenraum des Haushaltskältegeräts dafür entfernt werden muss.

Die Innenseite des Türblatts weist eine Innenhaut mit einem Ausschnitt auf, dem zur Bildung eines Aufnahmeraums für die Karbonisierungseinrichtung ein Hinterlegteil zugeordnet ist, das durch Hinterschäumen mit Wärmeisoliermaterial mit der Innenhaut des Türblatts verbunden ist Damit kann eine Herstellung erleichtert oder sogar erst ermöglicht werden.

Das Hinterlegteil und die Karbonisierungseinrichtung können jeweils korrespondierende Haltemittel aufweisen. Die Haltemittel können gegebenenfalls lösbar sein. Die Karbonisierungseinrichtung kann einfach und schnell am Hinterlegteil befestigt werden. Der Aufnahmeraum weist eine Abdeckung auf. Damit kann die Karbonisierungseinrichtung geschützt sein und die Innenseite des Türblatts kann ansprechend gestaltet sein.

Die Karbonisierungseinrichtung, insbesondere der Mischer oder der Getränkebehälter, kann einen Ausgabeanschluss aufweisen, der mit einer Zapfstelle verbunden ist Die Zapfstelle kann an dem Türblatt angeordnet sein. Die Zapfstelle kann so räumlich nahe der Karbonisierungseinrichtung angeordnet sein. Damit kann nach einem Umschalten zwischen karbonisiertem und nicht karbonisiertem Getränk das Getränk unmittelbar wie gewünscht ausgegeben werden, da Leitungkapazitäten entfallen.

Die Zapfstelle kann an der Außenseite des Türblatts angeordnet sein, insbesondere kann sie an einer Außenhaut des Türblatts befestigt sein. Damit kann ein Getränk bei von außen gezapft werden, ohne dass das Türblatt geöffnet werden muss. Ein Getränk kann an der Zapfstelle komfortabel bei geschlossenem Türblatt entnommen werden. Eine mit einem Öffnen des Türblatts verbundene Erwärmung des Innenraums kann vermieden werden, sodass die Energieeffizienz verbessert wird.

Alternativ kann die Zapfstelle an der Innenseite des Türblatts angeordnet sein, insbesondere kann die Zapfstelle an der Innenhaut des Türblatts befestigt sein. Damit kann ein Getränk bei geöffnetem Türblatt entnommen werden, beispielsweise, wenn ohnehin auf den Innenraum zugegriffen wird. Die Zapfstelle ist bei geschlossenem Türblatt geschützt. Die Zapfstelle ist bei geschlossenem Türblatt von außen nicht sichtbar. Die Außenseite des Türblatts kann unabhängig von dem Vorhandensein der Zapfeinrichtung gestaltet werden.

Die Karbonisierungseinrichtung kann in der oberen Hälfte des Türblatts und/oder in horizontaler Richtung zumindest annähernd mittig im Türblatt angeordnet sein. Damit kann ein Zugriff auf die Karbonisierungseinrichtung für eine Bedienperson in einer zugriffsoptimalen Position, beispielsweise stehend, erfolgen.

Zusammenfassend und mit anderen Worten dargestellt kann sich somit durch die Erfindung unter Anderem eine platzsparende und für den Benutzer leicht zugängliche Unterbringung einer Trinkwasserkarbonisierungseinheit in einem Haushaltskältegerät ergeben. Im Gegensatz zu Lösungen, bei denen sich die Einheit zur Trinkwasserkarbonisierung an der Rückwand im Kühlbehälter befindet, kann die Einheit komplett mit CO₂-Behälter, Mischeinheit, Getränketank, wie Wassertank, und Anbauteilen an der Innenseite der Kühlschranktür befestigt werden. Die Aufnahme der Komponenten kann durch eingeschäumte Hinterlegteile in der Tür ermöglicht sein. Eine eventuell vorhandene Abdeckung im entsprechenden Design kann einen direkten Kontakt zu den Bauteilen verhindern. Es können sich gegebenenfalls folgende Vorteile ergeben: Der Zugriff auf die Einheit kann im Stehen erfolgen, die zum regelmäßigen Wechsel vorgesehenen Komponenten sind direkt und ungehindert zugänglich, sodass dazu kein Kühlgut ausgeräumt werden muss, die Ausgabeeinheit ist direkt mit der Karbonisierungseinrichtung verbunden und ist in unmittelbarer Nähe, nach Umschalten von nicht karbonisiertem zu karbonisiertem Wasser und umgekehrt erfolgt die Ausgabe des gewünschten Produkts sofort, nutzbarer Kühlgutraum bleibt unberührt.

Weitere Merkmale und Vorteile ergeben sich aus der nachfolgenden Beschreibung eines Ausführungsbeispiels unter Bezugnahme auf die beigefügten Figuren. Konkrete Merkmale dieses Ausführungsbeispiels können allgemeine Merkmale der Erfindung darstellen.

Es zeigen schematisch und beispielhaft:
- Figur 1: eine perspektivische Ansicht eines Haushaltskältegeräts mit einem Kältemittelkreislaufsystem und
- Figur 2: eine Darstellung eines Türblatts des Haushaltskältegeräts in Alleinstellung mit daran angeordneter Karbonisierungseinrichtung.

Figur 1 zeigt eine perspektivische Ansicht eines Haushaltskältegeräts 1 mit einem Kältemittelkreislaufsystem. Das Haushaltskältegerät 1 weist einen wärmeisolierten Innenbehälter 2 mit einem kühlbaren Innenraum 3, 4 für Kühlgut auf. Zur Kühlung ist eine hier teilweise gezeigte Kältemaschine vorgesehen, die dem Innenraum 3, 4 beim Betrieb Wärme entzieht und nach außen abgibt. Gegebenenfalls kann dem Aufnahmeraum auch Feuchtigkeit entzogen werden.

Die Kältemaschine kann insbesondere als Kältemittelkreislauf mit wenigstens einem Verdichter 5, einem Verflüssiger und einem Verdampfer ausgeführt sein.

Das in Figur 1 dargestelltes Haushaltskältegerät 1 weist einen Korpus 6 auf, in dem der Innenbehälter 2 aufgenommen ist. Der Innenbehälter 2 ist in einen oben angeordneten Gefrierraum 3 und einen unten angeordneten Kühlraum 4 aufgeteilt. Der Gefrierraum 3 dient im Allgemeinen zum Tiefgefrieren von Gefriergut bei ca. minus 18 Grad Celsius und weist einen Wandbereich 7 auf. Dem Gefrierraum 3 ist ein erster Verdampfer 8 zugeordnet, der hinter einer Gefrierraumrückwand 9 angeordnet ist. Der Gefrierraum 3 ist bei geöffneter Gefrierraumtür 10 zugänglich. Zum Öffnen weist die Gefrierraumtür z einen ersten Griff 11 auf.

Der Kühlraum 4 dient im Allgemeinen zum frostfreien Kühlen von Kühlgut vorzugsweise bei Temperaturen zwischen plus 4 und plus 8 Grad Celsius. Der Kühlraum 4 kann jedoch auch als Null-Grad-Fach, insbesondere zum Frischhalten von Obst oder Gemüse ausgebildet sein oder ein solches umfassen. Der Kühlraum 4 weist eine Rückwand 12 auf, hinter der ein zweiter Verdampfer 13 angeordnet ist. Der zweite Verdampfer 13 dient zum Kühlen des Kühlraums 4. Der Kühlraum 4 ist bei geöffneter Kühlraumtür 14 zugänglich. Zum Öffnen weist die Kühlraumtür 14 einen zweiten Griff 15 auf.

Ein einzelner Verdampfer, oder der erste Verdampfer 8 und der zweite Verdampfer 13, bzw. eine beliebige Anzahl von Verdampfern können an den Verdichter 5 angeschlossen sein. Der Verdichter 5 ist von der Rückseite aus d.h. hinter der Rückwand 12 des Kältegeräts 1, in einen Maschinenraum 16 des Gehäuses 17 eingesetzt. In Figur 1 ist die Karbonisierungseinrichtung des Haushaltskältegeräts 1 nicht ersichtlich.

Figur 2 zeigt eine Darstellung eines Türblatts 18 des Haushaltskältegeräts in Alleinstellung mit daran angeordneter Karbonisierungseinrichtung 19. Der Bereich der Karbonisierungseinrichtung 19 ist zusätzlich vergrößert dargestellt.

Das Türblatt 18 ist wärmeisoliert und weist neben der dem Innenraum zugewandte Innenseite 20 eine Außenseite auf. Die Innenseite 20 des Türblatts 18 ist durch eine Innenhaut gebildet. Die Innenhaut kann aus einem tiefgezogenen Kunststoff bestehen. An der Innenseite 20 des Türblatts 18 sind Absteller 21, 22, 23, 24, 25, 26, 27 zur Aufnahme von Kühlgut angeordnet. Die Absteller 21, 22, 23, 24, 25, 26, 27 sind beispielsweise zur Aufnahme von Flaschen unterschiedlicher Höhe und unterschiedlichen Durchmessers geeignet. Vorliegend sind die Absteller 21, 22, 23, 24, 25, 26, 27 höhenverstellbar. Gegebenenfalls können jedoch auch ein oder mehrere Absteller 21, 22, 23, 24, 25, 26, 27 fest angeordnet sein. Es können auch Absteller in eine tiefgezogene Innenhaut integriert sein.

Im dargestellten Ausführungsbeispiel sind zwei untere Absteller 26, 27, vier mittlere Absteller 22, 23, 24, 25 und ein oberer Absteller 21 vorgesehen. Die unteren Absteller 26, 27 und der obere Absteller 21 erstrecken sich annähernd über die gesamte Breite des Türblatts 18. Die mittleren Absteller 22, 23, 24, 25 erstrecken sich jeweils nur über einen seitlichen Teil der Türblattbreite über eine zumindest annähernd gleiche Breite. Damit verbleibt zwischen den Abstellern 22, 23 und den Abstellern 24, 25 in horizontaler Richtung zumindest annähernd mittig des Türblatts 18 ein Freiraum, in dem ein Aufnahmeraum 28 angeordnet ist. In dem Aufnahmeraum 28 ist die Karbonisierungseinrichtung 19 des Haushaltskältegeräts angeordnet. In vertikaler Richtung ist der Aufnahmeraum 28 in einer für eine Bedienperson gut zugänglichen Höhe angeordnet.

Bei einem anderen Ausführungsbeispiel kann die Breite der Absteller 23, 25 rechts von dem Aufnahmeraum 28 und die Breite der Absteller 22, 24 links von dem Aufnahmeraum 28 unterschiedlich sein, sodass der Aufnahmeraum 28 in horizontaler Richtung an der Innenseite 20 des Türblatts 18 außermittig angeordnet ist. Gegebenenfalls können auch nur Absteller auf einer Seite des Türblatts 18 vorgesehen sein, sodass der Aufnahmeraum 28 im Türblatt 18 seitlich angeordnet ist. Der Aufnahmeraum 28 kann grundsätzlich auch ganz oder teilweise zwischen oberen Abstellern oder unteren Abstellern angeordnet sein. Unabhängig von der horizontalen Position des Aufnahmeraums 28 kann seitlich des Aufnahmeraums 28 auf Absteller verzichtet werden. Es kann nur ein Absteller seitlich des Aufnahmeraums 28 vorgesehen sein oder es können mehr als zwei Absteller seitlich des Aufnahmeraums 28 angeordnet sein.

Zwischen der durch die Innenhaut gebildeten Innenseite 20 und der Außenseite des Türblatts 18 ist eine Wärmeisolationsschicht angeordnet. Die Innenhaut des Türblatts 18 weist einen Ausschnitt auf. In dem Ausschnitt ist ein Aufnahmeteil angeordnet, das als Hinterlegteil des Ausschnitts den Aufnahmeraum 28 bildet. Das Aufnahmeteil ist schalenartig mit einem Bodenbereich und einem Randbereich aufgebaut. Außerdem weist das Aufnahmeteil einen flanschartigen Bereich auf. Mit seinem flanschartigen Bereich ist das Aufnahmeteil auf der der Außenseite des Türblatts zugewandten Seite der Innenhaut angeordnet. Das Aufnahmeteil ist durch Hinterschäumen mit Wärmeisoliermaterial mit der Innenhaut verbunden. Zusätzlich oder alternativ kann das Aufnahmeteil mit der Innehaut beispielsweise durch Kleben oder Schweißen verbunden sein.

Die Komponenten der Karbonisierungseinrichtung 19 sind an dem Aufnahmeteil betriebssicher befestigt. Dazu weist das Aufnahmeteil eine mit der Kontur der Karbonisierungseinrichtung 19 und/oder deren Komponenten korrespondierende Gegenkontur auf. Beispielsweise weisen das Aufnahmeteil und die Karbonisierungseinrichtung 19 und/oder deren Komponenten einander hintergreifende Hinterschnittbereiche auf. Dabei kann ein Hinterschnittbereich oder können zwei korrespondierende Hinterschnittbereich elastisch sein, sodass eine gegebenenfalls lösbare Rastverbindung gebildet ist. Insbesondere kann ein Vorratsbehälter 29 für gasförmiges Kohlendioxid (CO₂) mit einfachen Mitteln lösbar an dem Aufnahmeteil befestigt sein. Zur Befestigung der Karbonisierungseinrichtung 19 und/oder deren Komponenten in dem Aufnahmeteil können eine Kontur der Karbonisierungseinrichtung 19 und/oder deren Komponenten und eine Kontur des Aufnahmeteils bereichsweise oder vollständig aneinander anliegen.

Mittels der Karbonisierungseinrichtung 19 kann ein Getränk karbonisiert werden. Die Karbonisierungseinrichtung 19 kann neben dem Vorratsbehälter 29 für gasförmiges Kohlendioxid (CO₂), einen Getränkebehälter 30 und einen Mischer 31, eine Dosier- und Zumesseinrichtung, Leitungen 32, 33, 34 und gegebenenfalls weitere mechanische oder elektronische Komponenten umfassen. Der Getränkebehälter 30 dient beispielsweise zur Aufnahme von nicht karbonisiertem Wasser. Es ist eine Flüssigkeitsleitung 33 vorgesehen, die von dem Getränkebehälter 30 zum Mischer 31 führt. Außerdem ist eine Gasleitung 32 vorgesehen, die von dem Vorratsbehälter 29 zum Mischer 31 führt. In dem Mischer 31 kann CO₂ aus dem Vorratsbehälter 29 in das Getränk aus dem Getränkebehälter 30 eingeblasen werden. Der Mischer 31 oder der Getränkebehälter 30 kann einen Ausgabeanschluss aufweisen, mit dem eine Ausgabeleitung 34 für karbonisierte Flüssigkeit verbunden ist. Die Ausgabeleitung 34 kann zu einer Zapfstelle führen. Die Leitungen 32, 33, 34 können an einem Ende oder an beiden Enden Kupplungen zur lösbaren Befestigung aufweisen, insbesondere kann die Gasleitung 32 eine Kupplung zur lösbaren Befestigung mit dem Vorratsbehälter 29 aufweisen. Eine vorhandene Abdeckung der Karbonisierungseinrichtung 19 ist in der Figur 2 nicht dargestellt.

Die Zapfstelle kann in unmittelbarer Nähe der Karbonisierungseinrichtung 19 angeordnet sein. Beispielsweise kann die Zapfstelle an der Außenseite des Türblatts 18 angeordnet sein. Die Zapfstelle kann aber beispielsweise auch an der Innenseite 20 des Türblatts 18 angeordnet sein. Die Zapfstelle kann in einem oberen Bereich des Türblatts angeordnet sein. Die Zapfstelle kann eine Abdeckung aufweisen. Im Bereich der Ausgabeeinrichtung kann außerdem eine Eingabeeinrichtung angeordnet sein, mit der eine Ausgabe gesteuert werden kann und/oder mit der gesteuert werden kann, ob karbonisiertes oder nicht karbonisiertes Getränk ausgegeben wird. Beispielsweise kann die Eingabeeinrichtung einen Druckschalter aufweisen, der mittels eines Aufnahmegefäßes, in das Getränk gezapft werden soll, gedrückt werden kann, um eine Getränkeausgabe zu aktivieren. Die Eingabeeinrichtung kann einen Wahlschalter zur Auswahl zwischen der Ausgabe von karbonisiertem oder nicht karbonisiertem Getränk aufweisen. Der Wahlschalter kann ein Druckschalter, Schiebeschalter oder Kippschalter sein.

Gegebenenfalls kann ein weiterer Getränkebehälter vorgesehen sein, der beispielsweise zur Aufnahme eines Getränkekonzentrats dient. Dieser weitere Getränkebehälter kann mittels einer Flüssigkeitsleitung mit dem Mischer 31 oder mit der Ausgabeleitung 34 verbunden sein, sodass dem ausgegebenen Getränk Getränkekonzentrat zugegeben werden kann.

## Patentansprüche

1. Haushaltskältegerät (1), aufweisend einen wärmeisolierten Innenbehälter (2) mit einem kühlbaren Innenraum (3, 4) für Kühlgut, ein zum Verschließen des Innenraums vorgesehenes wärmeisoliertes Türblatt (14, 18) mit einer Außenseite und einer dem Innenraum (2) zugewandten Innenseite (20), und eine Karbonisierungseinrichtung (19) für Getränke, die einen Gasbehälter (29), eine Mischeinrichtung (31) und einen Getränkebehälter (30) umfasst und an der Innenseite (20) des Türblatts (14, 18) angeordnet ist, **dadurch gekennzeichnet, dass** die Innenseite (20) des Türblatts (14, 18) eine Innenhaut mit einem Ausschnitt aufweist, dem zur Bildung eines Aufnahmeraums (28) für die Karbonisierungseinrichtung (19) ein Hinterlegteif zugeordnet ist, das durch Hinterschäumen mit Wärmeisoliermaterial mit der Innenhaut des Türblatts (14, 18) verbunden ist und der Aufnahmeraum (28) eine Abdeckung aufweist.

2. Haushaltskältegerät (1) nach Anspruch 1, **dadurch gekennzeichnet, dass** das Hinterlegteil und die Karbonisierungseinrichtung (19) jeweils korrespondierende Haltemittel aufweisen.

3. Haushaltskältegerät (1) nach einem der vorhergehenden Ansprüche, **dadurch gekennzeichnet, dass** die Karbonisierungseinrichtung (19), insbesondere der Mischer (31) oder der Getränkebehälter (30) einen Ausgabeanschluss aufweist, der mit einer Zapfstelle verbunden ist

4. Haushaltskältegerät (1) nach Anspruch 3, **dadurch gekennzeichnet, dass** die Zapfstelle an dem Türblatt (14, 18) angeordnet ist

5. Haushaltskältegerät (1) nach Anspruch 4, **dadurch gekennzeichnet, dass** die Zapfstelle an der Außenseite des Türblatts (14, 18) angeordnet ist, insbesondere an einer Außenhaut des Türblatts (14, 18) befestigt ist.

6. Haushaltskältegerät (1) nach Anspruch 4, **dadurch gekennzeichnet, dass** die Zapfstelle an der Innenseite des Türblatts (14, 18) angeordnet ist, insbesondere an der Innenhaut des Türblatts (14, 18) befestigt ist.

7. Haushaltskältegerät (1) nach einem der vorhergehenden Ansprüche, **dadurch gekennzeichnet, dass** die Karbonisierungseinrichtung (19) in der oberen Hälfte des Türblatts (14, 18) und/oder in horizontaler Richtung zumindest annähernd mittig im Türblatt (14, 18) angeordnet ist.

## Claims

1. Domestic refrigerator (1), having a thermally insulated inner container (2) with a coolable inner compartment (3, 4) for refrigerated goods, a thermally insulated door leaf (14, 18) provided for closing the inner compartment with an outer side and an inner side (20) facing the inner compartment (2), and a carbonation device (19) for beverages, which comprises a gas container (29), a mixing device (31) and a beverage container (30) and is arranged on the inner side (20) of the door leaf (14, 18), **characterised in that** the inner side (20) of the door leaf (14, 18) has an inner membrane with a section which is assigned a reinforcement part to form a holding space (28) for the carbonation device (19), which reinforcement part is connected to the inner membrane of the door leaf (14, 18) by means of back-foaming with thermally insulating material, and the holding space (28) has a cover.

2. Domestic refrigerator (1) according to claim 1, **characterised in that** the reinforcement part and the carbonation device (19) each have corresponding retaining means.

3. Domestic refrigerator (1) according to one of the preceding claims, **characterised in that** the carbonation device (19), especially the mixer (31) or the beverage container (30), has an output connection which is connected to a tap.

4. Domestic refrigerator (1) according to claim 3, **characterised in that** the tap is disposed on the door leaf (14, 18).

5. Domestic refrigerator (1) according to claim 4, **characterised in that** the tap is disposed on the outer side of the door leaf (14, 18), especially is fastened to an outer membrane of the door leaf (14, 18).

6. Domestic refrigerator (1) according to claim 4, **characterised in that** the tap is disposed on the inner side of the door leaf (14, 18), especially is fastened to the inner membrane of the door leaf (14, 18).

7. Domestic refrigerator (1) according to one of the preceding claims, **characterised in that** the carbonation device (19) is disposed in the upper half of the door leaf (14, 18) and/or at least approximately in the centre of the door leaf (14, 18) in the horizontal direction.

## Revendications

1. Appareil frigorifique ménager (1), présentant un contenant intérieur (2) isolé thermiquement qui comprend un espace intérieur réfrigérable (3, 4) pour produits à réfrigérer, un panneau de porte (14, 18) isolé thermiquement destiné à fermer l'espace intérieur qui comprend une face extérieure et une face intérieure (20) tournée vers l'espace intérieur (2), et un dispositif de carbonisation (19) pour boissons qui comprend un réservoir de gaz (29), un dispositif mélangeur (31) et un récipient pour boisson (30) et qui est disposé sur la face intérieure (20) du panneau de porte (14, 18), **caractérisé en ce que** la face intérieure (20) du panneau de porte (14, 18) présente un revêtement intérieur comportant une découpe, découpe à laquelle est associée, de manière à former un espace récepteur (28) pour le dispositif de carbonisation (19), une pièce de support qui est reliée, par surmoulage par moussage avec un matériau d'isolation thermique, au revêtement intérieur du panneau de porte (14, 18), et **en ce que** l'espace récepteur (28) comprend un couvercle.

2. Appareil frigorifique ménager (1) selon la revendication 1, **caractérisé en ce que** la pièce de support et le dispositif de carbonisation (19) présentent des moyens de retenue qui se correspondent.

3. Appareil frigorifique ménager (1) selon l'une des revendications précédentes, **caractérisé en ce que** le dispositif de carbonisation (19), notamment le mélangeur (31) ou le récipient pour boisson (30) présente un raccord de sortie relié à un point de soutirage.

4. Appareil frigorifique ménager (1) selon la revendication 3, **caractérisé en ce que** le point de soutirage est disposé sur le panneau de porte (14, 18).

5. Appareil frigorifique ménager (1) selon la revendication 4, **caractérisé en ce que** le point de soutirage est disposé sur la face extérieure du panneau de porte (14, 18), en particulier fixé à un revêtement extérieur du panneau de porte (14, 18).

6. Appareil frigorifique ménager (1) selon la revendication 4, **caractérisé en ce que** le point de soutirage est disposé sur la face intérieure du panneau de porte (14, 18), en particulier fixé au revêtement intérieur du panneau de porte (14, 18).

7. Appareil frigorifique ménager (1) selon l'une des revendications précédentes, **caractérisé en ce que** le dispositif de carbonisation (19) est disposé dans la moitié supérieure du panneau de porte (14, 18) et/ou dans le sens horizontal au moins approximativement au milieu du panneau de porte (14, 18).
